# EUROPÄISCHE PATENTSCHRIFT

(11) **EP 3 427 276 B1**
(45) Veröffentlichungstag und Bekanntmachung des Hinweises auf die Patenterteilung: **19.01.2022**
(21) Anmeldenummer: 17720444.3
(22) Anmeldetag: 26.04.2017
(51) Int. Cl.: H01F 27/04

(54) **TRANSFORMATOR MIT EINSTECKBAREN HOCHSPANNUNGSDURCHFÜHRUNGEN**
TRANSFORMER WITH INSERTABLE HIGH-VOLTAGE BUSHINGS
TRANSFORMATEUR À PASSAGES DE HAUTE TENSION INSÉRABLES

(30) Priorität: 29.04.2016 DE 102016207405
(43) Veröffentlichungstag der Anmeldung: 16.01.2019
(73) Patentinhaber: Siemens Energy Global GmbH & Co. KG, 81739 München (DE)
(72) Erfinder: ETTL, Christian, 8160 Weiz (AT)
(86) Internationale Anmeldenummer: PCT/EP2017/059845
(87) Internationale Veröffentlichungsnummer: WO 2017/186751

(56) Entgegenhaltungen:
- EP-A1- 2 442 321
- DE-B- 1 282 170
- FR-A1- 2 113 911
- JP-A- S60 154 511

## Beschreibung

Die Erfindung betrifft ein elektrisches Gerät zum Anschluss an ein Hochspannungsnetz mit einem mit einer Isolierflüssigkeit befüllbaren Gehäuse, in dem ein Kern mit wenigstens einer Wicklung angeordnet ist, einer an dem Gehäuse befestigten Durchführungssteckbuchse und einer in die Durchführungssteckbuchse einsteckbaren Hochspannungsdurchführung.

Ein solches elektrisches Gerät ist beispielsweise aus der DE 10 2007 022 641 A1 bereits bekannt. Dort ist ein Transformator offenbart, der Steckbuchsen aufweist, in die Durchführungen zum Anschluss des Transformators an ein Hochspannungsnetz einsteckbar sind. Der Transformator ist als so genannter Wandertransformator ausgeführt, der so ausgelegt ist, dass er zwischen unterschiedlichen Standorten mit möglichst geringem Montageaufwand unter Einhaltung eines vorgegebenen Profils transportiert werden kann. Dem vorbekannten elektrischen Gerät haftet jedoch der Nachteil an, dass die steckbaren Durchführungen nur für Spannungen im unteren Hochspannungsbereich ausgelegt sind.

Die FR 2 113 911 A1 offenbart einen Transformator als elektrisches Gerät mit zwei Wicklungen 26 und 28, die jeweils einen Kernabschnitt umschließen, die Teile eines geschlossenen Eisenkreises sind. Die Wicklungen sind somit induktiv miteinander gekoppelt. Dabei sind Kernwicklungen in einem Gehäuse oder Tank angeordnet, der mit einem Isolierfluid befüllt ist. Jede Wicklung ist über eine Verbindungsleitung mit dem Hochspannungsleiter einer Hochspannungsdurchführung verbunden, die sich mit ihrem Einführabschnitt durch eine Durchgangsöffnung im Deckel des Tankes in den mit Öl gefüllten Innenraum des Tankes hinein erstreckt. Die Befestigung am Deckel erfolgt mit Hilfe eines Befestigungsabschnittes. Dabei ist die Länge L1 vom Befestigungsabschnitt bis zum freien Ende des Einführabschnittes L1 mit etwa zwei Metern angegeben. Die Länge des Säulenabschnittes der Durchführung, der sich von den Befestigungsmitteln zu einem Freiluftanschluss erstreckt, beträgt fünf Meter.

Die EP 2 442 321 A1 betrifft eine Kalotte für eine Hochspannungsausleitung.

Die DE 12 82 170 B beschreibt eine abnehmbare Durchführung für Leistungstransformatoren, wobei die Durchführung mit Befestigungsmitteln am Transformatorkessel lösbar befestigt werden kann. Zwischen der Verbindungsleitung und der Durchführung ist eine Trennstelle vorgesehen, so dass die Durchführung einfach montiert werden kann. Allerdings erstreckt sich die Hochspannungsdurchführung mit ihrem Einführende in den mit Öl gefüllten Tank des Transformators 10 hinein.

Die EP 2 431 982 B1 beschreibt eine Hochspannungsdurchführung mit einem Steckkontakt. Die Durchführung ist in eine Durchführungssteckbuchse einsteckbar, so dass der Steckkontakt der Durchführung elektrisch leitend mit einem Kontaktteil der Steckbuchse verbunden ist. Das Kontaktteil ist wiederum über eine sich im Inneren eines Transformatorgehäuses erstreckende Verbindungsleitung mit einer Primärwicklung des Transformators verbunden. Dabei ist die Durchführungssteckbuchse fest am Transformatorgehäuse montiert und schließt das Transformatorgehäuse dichtend nach außen ab. Auf diese Weise kann das Transformatorgehäuse ohne Durchführung einfach transportiert werden. Vor Ort wird die Durchführung einfach in die Steckbuchse eingesteckt. Dies beschleunigt die Inbetriebnahme des Transformators. Eine aufwändige elektrische Verbindung zwischen der Hochspannungsdurchführung und der Wicklung ist vermieden.

Ein ebensolches System bestehend aus Durchführung und Durchführungssteckbuchse ist in dem Beitrag "A New Separable 170 kV Outdoor Bushing System Creates a MultiPurpose Transformer or Switchgear", Klein et al, PFISTERER Kontaktsysteme GmbH & Co (2006) aufgezeigt.

Weiterer Stand der Technik ist in der JP S60 154511 beschrieben.

Aufgabe der Erfindung ist es, ein elektrisches Gerät der eingangs genannten Art bereitzustellen, das auch bei höheren Spannungen eingesetzt werden kann.

Die Erfindung löst diese Aufgabe dadurch, dass die Hochspannungsdurchführung einen Befestigungsabschnitt aufweist, mit dem diese an dem Gehäuse und/oder an der Durchführungssteckbuchse befestigbar ist und von dem diese sich mit einem Säulenabschnitt in einer Längsrichtung über eine Länge L2 hinweg zu einem Hochspannungsanschluss erstreckt, wobei die Länge L2 größer als drei Meter ist.

Erfindungsgemäß ist ein elektrisches Gerät, beispielsweise ein Transformator oder eine Drossel, bereitgestellt, das für Spannungen oberhalb von 150kV ausgelegt ist. Dazu ist die Hochspannungsdurchführung entsprechend dimensioniert. Insbesondere weist die Hochspannungsdurchführung einen Befestigungsabschnitt auf, mit dem eine Fixierung oder Befestigung der Hochspannungsdurchführung an dem Gehäuse des elektrischen Geräts ermöglicht ist. Um für höhere Spannungen die notwenige Durchschlagsfestigkeit bereitzustellen, weist ein Säulenabschnitt der Hochspannungsdurchführung, der sich von dem Befestigungsabschnitt zu einem Hochspannungsanschluss am freien Ende der Hochspannungsdurchführung in Längsrichtung erstreckt, eine Länge L2 von über 3 Metern auf. Hochspannungsdurchführungen in diesem Spannungsbereich wurden bislang nicht als einsteckbare Komponente ausgeführt. Die hierzu notwenige elektrische Isolierung wurde als zu aufwändig eingestuft. Erfindungsgemäß ist jedoch erstmals ein elektrisches Gerät mit einer einsteckbaren Durchführung auch in höheren Spannungsbereichen bereitgestellt. Die dabei auftretenden Gewichte werden von dem Befestigungsabschnitt aufgenommen.

Zweckmäßigerweise erstreckt sich der Säulenabschnitt senkrecht oder rechtwinklig zu einem horizontalen Gehäusedeckel des Gehäuses, so dass das Gewicht der Hochspannungsdurchführung direkt von oben, also senkrecht, in die Durchführungssteckbuchse eingeleitet wird. Das Eigengewicht der Durchführung sorgt somit für eine hohe Anpresskraft innerhalb der Steckbuchse, so dass auf diese Weise eine gute Isolierung durch einen Festkörperverbund bereitgestellt ist. Vorteilhafterweise wird die Hochspannungsdurchführung mit der Durchführungssteckbuchs mittels einer zweckmäßigen lösbaren Verbindung, beispielsweise einer Schraubverbindung, verbunden.

Gemäß einer bevorzugten Ausgestaltung führt die Hochspannungsdurchführung über einen Einsteckabschnitt, der zum Einführen in die Durchführungssteckbuchse vorgesehen ist. Mit anderen Worten weist die Hochspannungsdurchführung einen sich ebenfalls in besagter Längsrichtung erstreckenden Einsteckabschnitt auf, mit dem sich die Hochspannungsdurchführung in die Durchführungssteckbuchse über eine Länge L1 hinweg erstreckt, wobei die Länge L1 kürzer ist als 600mm. Im Rahmen dieser Ausführung des erfindungsgemäßen elektrischen Geräts, wurde der Einsteckabschnitt der Hochspannungsdurchführung gegenüber vergleichbaren Hochspannungsdurchführungen im selben Spannungsbereich verkürzt. Diese Verkürzung ermöglicht eine entsprechend kürzer ausgestaltete Durchführungssteckbuchse, die sich mit anderen Worten weniger tief in das Gehäuse des elektrischen Gerätes, also in dessen Ölraum, hinein erstreckt. Die Montage eines Stromwandlers an der Durchführung entfällt bei dieser Ausführung.

Gemäß einer diesbezüglich zweckmäßigen Weiterentwicklung der Erfindung weist jede Durchführungssteckbuchse ein Befestigungsabschnitt zur Befestigung an dem Gehäuse auf, wobei sich ein hohler Aufnahmeabschnitt aus einem elektrisch nichtleitenden Isolierstoff in das Gehäuse hinein erstreckt, wobei in einem geschlossenen und verjüngten Endbereich des Aufnahmeabschnitts ein metallisches Kontaktteil angeordnet ist, das sich durch den Isolierstoff des Aufnahmeabschnitts hindurch erstreckt oder diesen zum geschlossenen Endbereich hin verlängert. Gemäß dieser Ausführung der Erfindung weist jede Durchführungssteckbuchse ein offenes Ende etwa in Höhe des Gehäusedeckels auf, die das Einstecken des Einsteckabschnitts der Hochspannungsdurchführung ermöglicht. In Einsteckrichtung erstreckt sich von dem Befestigungsabschnitt der Durchführungssteckbuchse ein Aufnahmeabschnitt in das Innere des Gehäuses hinein, wobei der Aufnahmeabschnitt aus einem Isolierstoff gefertigt ist, der die notwenige Isolierung zwischen dem im Betrieb auf einem Hochspannungspotenzial liegenden Kontaktstück und dem Gehäuse des Transformators bereitstellt, das sich auf einem Erdpotenzial befindet. Um hier die notwendige Spannungsfestigkeit bereitzustellen, sind der Aufnahmeabschnitt und der Einsteckabschnitt formkomplementär zueinander ausgebildet, so dass aufgrund des Eigengewichts der Hochspannungsdurchführung der Einsteckabschnitt fest gegen die Innenwandung des Aufnahmeabschnitts gepresst wird, um auf diese Weise Spannungsspitzen zwischen Hochspannungsdurchführung und Einsteckbuchse zu vermeiden.

Vorteilhafterweise ist das Kontaktteil über eine sich innerhalb des Gehäuses erstreckende Wicklungsanschlussleitung mit einer Wicklung verbunden. Durch das Einstecken der Hochspannungsdurchführung in die Einsteckbuchse liegt der Hochspannungsleiter der Hochspannungsdurchführung am Kontaktteil an, so dass der Hochspannungsanschluss der Hochspannungsdurchführung über die Wicklungsanschlussleitung mit einer Wicklung des elektrischen Gerätes verbunden ist.

In einem Beispiel, das nicht unter die Ansprüche fällt, ist die Wicklungsanschlussleitung mit einem Stromwandler bestückt. Dadurch, dass der Stromwandler innerhalb des Gehäuses angeordnet ist, muss der Stromwandler nicht mehr aufwändig bei der Montage des elektrischen Gerätes vor Ort in den Leitungsstrang integriert werden. Mit anderen Worten kann das elektrische Gerät gemäß der Erfindung schnell vor Ort in Betrieb genommen werden. Eine aufwändige Montage von Stromwandlern ist bei dieser Ausführung vermieden. Zweckmäßigerweise sind Montageöffnungen in dem Gehäuse vorgesehen, um nach Ablassen der Isolierflüssigkeit einen Zugriff auf den oder die Stromwandler zu ermöglichen.

Gemäß einer bevorzugten Ausgestaltung ist der Einsteckabschnitt der Hochspannungsdurchführung von einem zähflüssigen Isolator ummantelt, wobei sich an dem freien Ende des Einsteckabschnitts ein Hochspannungsleiter durch den zähflüssigen Isolator oder mit anderen Worten den Mantel erstreckt. Der zähflüssige oder hochviskose Isolator sorgt als äußerer Mantel für die ausreichende elektrische Isolierung zwischen den aneinander anliegenden isolierenden und formstabilen Feststoffen von Einsteckbuchse und Einsteckabschnitt. Der Isolator ist zweckmäßigerweise eine pastöse schmierfähige Substanz mit Fließeigenschaften. Durch die Fließeigenschaften wird der zähflüssige Isolator in die Fuge zwischen dem Einsteckabschnitt der Hochspannungsdurchführung und dem Aufnahmeabschnitt der Durchführungssteckbuchse gepresst und füllt diese vollständig aus. Zur Aufnahme vom möglicherweise überflüssigen zähflüssigen Isolator weist der Aufnahmeabschnitt ein ausreichend großes Zusatzvolumen mit Freiräumen aus, in welche der zähflüssige Isolator gepresst werden kann. Lufteinschlüsse zwischen Einsteckabschnitt und Aufnahmeabschnitt mit hohen elektrischen Feldstärken im Gefolge können auf diese Weise vermieden werden.

Weitere zweckmäßige Ausgestaltungen und Vorteile der Erfindung sind Gegenstand der nachfolgenden Beschreibung von Ausführungsbeispielen unter Bezug auf die Figuren, wobei gleiche Bezugszeichen auf gleichwirkende Bauteile verweisen und wobei
- Figur 1: ein Ausführungsbeispiel des erfindungsgemäßen elektrischen Gerätes in perspektivischer Darstellung,
- Figur 2: das Gehäuse des elektrischen Gerät gemäß Figur 1 in einer Draufsicht,
- Figur 3: eine Schnittansicht des Einsteckabschnitts und der Einsteckbuchse einschließlich einer Abschirmung,
- Figur 4: eine nicht geschnittene Seitenansicht der Einsteckbuchse mit Hochspannungsdurchführung und Stromwandler, als Beispiel, das nicht unter die Ansprüche fällt.
- Figur 5: das Gehäuse gemäß Figur 2 in einer Seitenansicht mit eingeführten Hochspannungsdurchführungen,
- Figur 6: den Einsteckabschnitt der Hochspannungsdurchführung sowie den Befestigungsabschnitt und
- Figur 7: ein Ausführungsbeispiel der Durchführungssteckbuchse in einer Ansicht von oben zeigen.

Figur 1 zeigt in einer perspektivischen Ansicht ein Ausführungsbeispiel des erfindungsgemäßen elektrischen Geräts, das hier als Transformator 1 ausgeführt ist. Der dort gezeigte Transformator 1 weist ein Gehäuse 2 auf, das mit einem Kühlmodul 3, einem Ausdehnungsgefäß 4, einem Hilfsstrommodul 5 und Hochspannungsdurchführungen 6, 7, 8 bestückt ist. Die genannten Komponenten oder Module sind lösbar miteinander verbunden, können somit einfach demontiert und unabhängig voneinander transportiert werden. Zum Schutz der Hochspannungsdurchführungen 6, 7 und 8 und dem in dem Gehäuse angeordneten Aktivteil des Transformators, also der mit der Hochspannungsdurchführung 6 oder 7 verbundenen Oberspannungswicklung sowie der mit der Hochspannungsdurchführung 8 verbundenen Unterspannungswicklung und des Kerns, dessen Schenkel von den jeweiligen Wicklungen umschlossen werden, dienen Ableiter 9, die innerhalb ihres Ableitergehäuses einen nichtlinearen Widerstand aufweisen, der bei Überspannungen von einem nicht leitenden Zustand in einen leitenden Zustand übergeht und somit die parallel zu ihm geschalteten Bauteile schützt.

Die Hochspannungsdurchführungen 6, 7 und 8 sind jeweils als einsteckbare Hochspannungsdurchführungen ausgebildet und können mit ihrem Einsteckende in passende Durchführungssteckbuchsen 10 eingeführt werden. Die Durchführungssteckbuchsen 10 sind rotationssymmetrisch ausgebildet und begrenzen einen zum Gehäusedeckel hin offen liegenden jedoch einseitig geschlossenen Hohlraum, der formkomplementär zu dem Einsteckabschnitt der jeweiligen Hochspannungsdurchführung 6, 7, 8 ausgebildet ist. Die Durchführungssteckbuchsen 10 sind ferner fluiddicht an dem Gehäuse 2 befestigt, so dass der Innen- oder Ölraum des einphasigen Transformators 1 hermetisch, also luft- und flüssigkeitsdicht von der Außenatmosphäre abgeschlossen ist. Am geschlossenen Ende der Durchführungssteckbuchse ist ein figürlich nicht erkennbarer Leitungsbolzen als Kontaktteil gehalten, der wenn die Hochspannungsdurchführung 6, 7 oder 8 in die jeweilige Durchführungssteckbuchse 10 eingeführt ist, in leitendem Kontakt mit dem sich durch die jeweilige Hochspannungsdurchführung 6, 7, 8 erstreckenden Hochspannungsleiter ist. Der besagte Leitungsbolzen erstreckt sich in das Innere des Gehäuses 2, also in dessen Ölraum hinein, wo er in Kontakt mit einer Wicklungsanschlussleitung steht, die somit die Durchführungssteckbuchse elektrisch mit der jeweiligen Ober- oder Unterspannungswicklung des Transformators 1 verbindet.

Zur Montage und Fixierung der Hochspannungsdurchführung 6, 7 oder 8 weisen diese jeweils einen Befestigungsanschluss 11 auf. Von dem Befestigungsanschluss 11 erstreckt sich ein Säulenabschnitt 12 zu einem Hochspannungsanschluss 13, der in dem gezeigten Ausführungsbeispiel ein Freiluftanschluss ist.

Figur 2 zeigt das Gehäuse 2 des Transformators 1 gemäß Figur 1 in einer Draufsicht. In dieser Ansicht ist erkennbar, dass das Gehäuse 2 über drei Einsteckbuchsen 10 verfügt, die in Figur 2 alle mit einem Deckel fluiddicht verschlossen sind. Mit fluiddicht ist hier gemeint, dass der Deckel mittels zweckmäßiger Dichtmittel die Öffnungen luft- und flüssigkeitsdicht verschließt.

Figur 3 zeigt eine Durchführungssteckbuchse 10 und eine Hochspannungsdurchführung 8 in einer geschnittenen Seitenansicht, wobei die Hochspannungsdurchführung 8 mit einem Einsteckabschnitt 22 in die Durchführungssteckbuchse 10 eingeführt ist.

Es ist erkennbar, dass die Durchführungssteckbuchse 10 einen Befestigungsabschnitt 14 aufweist, mit dem diese fest auf einem Deckel 15 des Gehäuses 2 montiert ist. Hierzu dienen beispielsweise zweckmäßige Schraubverbindungen. Um die Durchführungssteckbuchse 10 luft- und flüssigkeitsdicht an dem Gehäuse 2 zu befestigen, sind figürlich nicht dargestellte Dichtmittel erforderlich, die zwischen dem Deckel 15 und dem als Flansch ausgeführten Befestigungsabschnitt 14 verklemmt sind.

Jede Durchführungssteckbuchse 10 weist ferner einen Aufnahmeabschnitt 16 auf, der aus einem elektrisch nichtleitenden Material besteht. Dabei verjüngt sich der Aufnahmeabschnitt 16 zu einem geschlossenen Ende 17 hin. An dem geschlossenen Ende 17 wird die Wandung des Aufnahmeabschnitts 16 von einem bolzenförmigen Kontaktteil 18 durchragt. An seinem in den Innenraum 19 oder Ölraum des Gehäuses 2 hineinragenden Abschnitt ist das Kontaktteil 18 mit einer Wicklungsanschlussleitung 20 und einer Abschirmkalotte 21 als Abschirmung verbunden. Die Wicklungsanschlussleitung 20 ist ferner mit einem Stromwandler 26 bestückt, der in Figur 4 gezeigt ist. Der Stromwandler 26 ist somit fest im Gehäuse installiert und dient zur Erfassung eines über die Wicklungsanschlussleitung 20 zur oder von der jeweiligen Wicklung fließenden elektrischen Stroms.

Der Einsteckabschnitt 22 erstreckt sich von dem Befestigungsabschnitt 11 der Hochspannungsdurchführung 8 in den Aufnahmeabschnitt 16 der Durchführungssteckbuchse 10 hinein. Dabei ist der Einsteckabschnitt 22 formkomplementär zum Aufnahmeabschnitt 16 ausgebildet, so dass es zu einem passgenauen Anliegen der beiden Komponenten aneinander kommt und Luft oder sonstige Einschlüsse vermieden werden können. Der Abstand zwischen dem Befestigungsabschnitt und dem freien Ende der Hochspannungsdurchführung 8 ist als L1 bezeichnet.

Figur 4 zeigt in einem Beispiel, das nicht unter die Ansprüche fällt, die Durchführungssteckbuchse 10 in einer unge-

schnittenen Seitenansicht. In dieser Ansicht ist die Ausgestaltung des Aufnahmeabschnitts 16 sowie des Stromwandlers 26 und dessen Lage zu den restlichen Komponenten besonders gut zu erkennen. Im Übrigen gelten die zu Figur 3 gemachten Ausführungen hier entsprechend.

Figur 5 zeigt das Gehäuse 2 des Transformators 1 gemäß Figur 1 in einer Seitenansicht. In dieser Ansicht sind die beiden Hochspannungsdurchführungen 6 und 8 erkennbar, die in ihre zugeordneten Durchführungssteckbuchsen 10 eingefügt sind. Insbesondere ist erkennbar, dass sich der Säulenabschnitt 12 über eine Länge L2 hinweg erstreckt, die erfindungsgemäß größer als 3 Meter ist, so dass die Hochspannungsdurchführungen 6,8 für ausreichend hohe Spannungen ertüchtigt sind und eine ausreichend hohe Spannungsfestigkeit aufweist.

Figur 6 verdeutlicht den Einsteckabschnitt 22 der Hochspannungsdurchführung 8 exemplarisch für alle Hochspannungsdurchführungen 6,7,8 in einer Seitenansicht. In dieser Ansicht ist insbesondere erkennbar, dass die Hochspannungsdurchführung 8 einen Hochspannungsleiter 24 aufweist, der sich von dem Hochspannungsanschluss 13 am anderen freien Ende der Hochspannungsdurchführung 8 durch den gesamten Isolierkörper der Hochspannungsdurchführung 8 hindurch erstreckt. Der Hochspannungsleiter 24 gerät in einer eingesteckten Stellung an seinem unteren Ende 26 in Kontakt mit dem Kontaktteil 18 der Durchführungssteckbuchse 10. Darüber hinaus ist der Befestigungsabschnitt 11 der Hochspannungsdurchführung 8 grob skizziert, der in dem gezeigten Ausführungsbeispiel als Flansch ausgeführt ist. Der Flansch 11 ist über eine Schraubverbindung fest mit dem Gehäusedeckel 15 verbunden werden kann. Der Abstand L1 zwischen dem unteren Ende 26 und dem Befestigungsabschnitt 11 ist vorteilhafterweise kürzer als 600 mm.

Der Einsteckabschnitt 22 weist einen Mantel 25 aus einem zähflüssigen Isolator auf, der den Einsteckabschnitt 22 nach außen abschließt, wobei lediglich der Hochspannungsleiter 24 aus dem Mantel 25 herausragt. Nachdem Einführen des Einsteckabschnitts 22 liegt der zähflüssige Isolator des Mantels 25 an der Innenseite des Aufnahmeabschnitts 16 an, wobei der zähflüssige Mantel 25 Freiräume zwischen der Einsteckbuchse und dem Einsteckabschnitt der Hochspannungsdurchführung ausfüllt, so dass Lufteinschlüsse und somit hohe elektrische Feldstärken vermieden sind.

Figur 6 zeigt die rotationssymmetrische Einsteckbuchse 10 von oben. In dieser Ansicht sind insbesondere der Gehäusedeckel 15 und der Befestigungsabschnitt 14 der Einsteckbuchse 10 besonders gut erkennbar. Der Befestigungsabschnitt 14 ist wieder als übliche Flanschverbindung ausgeführt, wobei ferner erkennbar ist, dass sich der Aufnahmeabschnitt 16 von dem Befestigungsabschnitt 14 nach unten, also in den Öl- oder Innenraum 19 hinein, erstreckt, wobei der Aufnahmeabschnitt 16 sich zu einem geschlossenen Ende verjüngt. An dem geschlossenen Ende ist das Kontaktteil 18 erkennbar. Das Kontaktteil 18 ist als Hülse ausgebildet und somit einseitig geschlossen. Der Innendurchmesser der Hülse 18 ist etwas größer als der Außendurchmesser des Leiters 24, wobei federnde Kontaktfinder einen ausreichend guten elektrischen Kontakt bereitstellen. Der Aufnahmeabschnitt 16 besteht aus einer Wandung aus einem Isolierstoff, der elektrisch nicht leitet. Bei Betrieb befindet sich das Kontaktteil 18 auf einem Hochspannungspotenzial, wobei das Gehäuse 2 und somit auch der Gehäusedeckel 15 und der Befestigungsabschnitt 14 auf Erdpotenzial liegen.

## Patentansprüche

1. Elektrisches Gerät (1) ausgelegt für Spannungen oberhalb von 150 kV zum Anschluss an ein Hochspannungsnetz mit
- einem mit einer Isolierflüssigkeit befüllbaren Gehäuse (2), in dem ein Kern mit wenigstens einer Wicklung angeordnet ist,
- einer an dem Gehäuse (2) befestigten Durchführungssteckbuchse (10) und
- einer in die Durchführungssteckbuchse (10) eingesteckten Hochspannungsdurchführung (6,7,8),
wobei die Hochspannungsdurchführung (6,7,8) einen Befestigungsabschnitt (11) aufweist, mit dem sie an dem Gehäuse (2) oder an der Durchführungssteckbuchse (10) lösbar befestigt ist und von dem sie sich mit einem Säulenabschnitt (12) in einer Längsrichtung über eine Länge L2 hinweg zu einem Hochspannungsanschluss (13) erstreckt, wobei die Länge L2 größer als drei Meter ist.

2. Elektrisches Gerät (1) nach Anspruch 1, **dadurch gekennzeichnet, dass** die in die Durchführungssteckbuchse (10) eingeführte Hochspannungsdurchführung (6,7,8) sich mit einem sich in der Längsrichtung erstreckenden Einsteckabschnitt (22) in die Durchführungsteckbuchse (10) über eine Länge L1 hinweg erstreckt, wobei die Länge L1 kürzer ist als 600 mm.

3. Elektrisches Gerät (1) nach einem der vorhergehenden Ansprüche,
**dadurch gekennzeichnet, dass** jede Durchführungssteckbuchse (10) einen Befestigungsabschnitt (14) zur Befestigung an dem Gehäuse (2) aufweist, von dem sich ein hohler Aufnahmeabschnitt (16) aus einem elektrisch nicht leitenden Isolierstoff in das Gehäuse (2) hinein erstreckt, wobei an einem geschlossenen verjüngten Endbereich (17) ein metallisches Kontaktteil (18) angeordnet ist, das sich durch den Isolierstoff des Aufnahmeabschnitts (16) hindurch erstreckt oder diesen zum geschlossenen Endbereich hin verlängert.

4. Elektrisches Gerät (1) nach dem vorhergehenden Anspruch, **dadurch gekennzeichnet, dass** das Kontaktteil (18) über eine sich innerhalb des Gehäuses (2) erstreckende Wicklungsanschlussleitung (20) mit einer Wicklung verbunden ist.

5. Elektrisches Gerät (1) nach einem der vorhergehenden Ansprüche,
**dadurch gekennzeichnet, dass** der Einsteckabschnitt (22) jeder Hochspannungsdurchführung (6,7,8) einen Mantel (25) aus einem zähflüssigen Isolator aufweist, wobei sich an dem freien Ende des Einsteckabschnitts (22) ein Hochspannungsleiter (24) durch den Mantel (25) erstreckt.

## Claims

1. Electrical device (1) designed for voltages above 150 kV, for connection to a high-voltage network, comprising
- a housing (2), which can be filled with an insulating liquid and in which a core with at least one winding is arranged,
- a bushing plug-in socket (10), which is fastened to the housing (2), and
- a high-voltage bushing (6, 7, 8), which is plugged into the bushing plug-in socket (10),
wherein
the high-voltage bushing (6, 7, 8) has a fastening section (11), by way of which said high-voltage bushing is detachably fastened to the housing (2) or to the bushing plug-in socket (10) and from which said high-voltage bushing extends, by way of a column section (12), in a longitudinal direction over a length L2 to a high-voltage connection (13), wherein the length L2 is greater than three metres.

2. Electrical device (1) according to Claim 1,
**characterized in that**
the high-voltage bushing (6, 7, 8) inserted into the bushing plug-in socket (10) extends, by way of a plug-in section (22) extending in the longitudinal direction, into the bushing plug-in socket (10) over a length L1, wherein the length L1 is less than 600 mm.

3. Electrical device (1) according to either one of the preceding claims,
**characterized in that**
each bushing plug-in socket (10) has a fastening section (14) for fastening to the housing (2), from which fastening section a hollow receiving section (16) made of an electrically nonconductive insulating material extends into the housing (2), wherein a metallic contact part (18) is arranged at a closed tapered end region (17), said contact part extending through the insulating material of the receiving section (16) or lengthening the latter towards the closed end region.

4. Electrical device (1) according to the preceding claim, **characterized in that**
the contact part (18) is connected to a winding via a winding connecting line (20) extending inside the housing (2).

5. Electrical device (1) according to one of the preceding claims,
**characterized in that**
the plug-in section (22) of each high-voltage bushing (6, 7, 8) has a sheath (25) made of a viscous insulator, wherein a high-voltage conductor (24) extends through the sheath (25) at the free end of the plug-in section (22).

## Revendications

1. Appareil (1) électrique conçu pour des tensions au-dessus de 150 kV pour la connexion à un réseau de haute tension, comprenant
- un boîtier (2) qui peut être rempli de liquide isolant et dans lequel est disposé un noyau avec au moins un enroulement,
- une fiche (10) femelle de traversée fixée au boîtier (2), et
- une traversée (6, 7, 8) de haute tension enfichée dans la fiche (10) femelle de traversée,
dans lequel
la traversée (6, 7, 8) de haute tension a une partie (11) de fixation, par laquelle elle peut être fixée de manière amovible au boîtier (2) ou à la fiche (10) femelle de traversée et de laquelle elle s'étend par une partie (12) de colonne dans une direction en longueur sur une longueur L2 vers une borne (13) de haute tension, la longueur L2 étant plus grande que trois mètres.

2. Appareil (1) électrique sur la revendication 1,
**caractérisé en ce que**
la traversée (6, 7, 8) de haute tension introduite dans la fiche (10) femelle de traversée s'étend, par une partie (22) d'enfichage s'étendant dans la direction longitudinale, dans la fiche (10) femelle de traversée sur une longueur L1, la longueur L1 étant plus courte que 600 mm.

3. Appareil (1) électrique suivant l'une des revendications précédentes,
**caractérisé en ce que**
chaque fiche (10) femelle de traversée a une partie (14) de fixation pour la fixation au boîtier (2), de laquelle une partie (16) creuse de réception en une matière isolante non conductrice de l'électricité s'étend dans le boîtier (2), dans lequel sur une partie (17) d'extrémité conique fermée est disposée une pièce (18) métallique de contact, qui passe dans la matière isolante de la partie (16) de réception ou qui la prolonge vers la partie d'extrémité fermée.

4. Appareil (1) électrique suivant la revendication précédente, **caractérisé en ce que**
la pièce (18) de contact est reliée à un enroulement par une ligne (20) de connexion à l'enroulement s'étendant dans le boîtier (2).

5. Appareil (1) électrique suivant l'une des revendications précédentes,
**caractérisé en ce que**
la partie (22) femellede chaque traversée (6, 7, 8) de haute tension a une enveloppe (25) en un isolateur visqueux, un conducteur (24) de haute tension s'étendant à travers l'enveloppe (25) à l'extrémité libre de la partie (22) d'enfichage.
